# DEMANDE DE BREVET EUROPEEN

(11) **EP 4 660 715 A1**
(43) Date de publication de la demande: **10.12.2025**
(21) Numéro de dépôt: 24180118.2
(22) Date de dépôt: 05.06.2024
(51) Int. Cl.: G04B 19/26

(54) **DISPOSITIF D AFFICHAGE D'UNE PHASE DE LUNE ET D'UNE PHASE DE TERRE POUR MOUVEMENT HORLOGER**

(71) Demandeur: ETA SA Manufacture Horlogère Suisse, 2540 Grenchen (CH)
(72) Inventeur: VILLAR, Ivan, 2555 Brügg (CH); COURVOISIER, Raphaël, 2035 Corcelles (CH)
(74) Mandataire: ICB SA

(57) **Abrégé**

L'invention concerne un dispositif d'affichage (100) d'une phase de Lune et d'une phase de Terre pour mouvement horloger, comportant un afficheur (110) comprenant une pluralité de représentations graphiques (120) symbolisant respectivement différentes phases successives d'un corps céleste, un cadran (130) pourvu de deux guichets (131) agencés de sorte à faire apparaître concomitamment deux représentations graphiques (120) diamétralement opposées dont une symbolise une phase de Lune et dont l'autre symbolise une phase de Terre, et un mécanisme d'entraînement (140) configuré pour entraîner l'afficheur (110) dans un déplacement séquentiel.

## Description

### Domaine technique de l'invention

L'invention relève du domaine horloger et en particulier des dispositifs d'affichage d'une grandeur temporelle sur une pièce d'horlogerie.

Plus particulièrement, l'invention concerne un dispositif d'affichage d'une phase de Lune et d'une phase de Terre pour mouvement horloger d'une montre.

### Arrière-plan technologique

L'affichage de phases de Lune est bien connu du domaine horloger, de même que l'affichage de phases de Terre, c'est-à-dire l'affichage de la partie visible de la Terre depuis la Lune.

Les dispositifs d'affichage de phases de Lune ou de Terre complexifient considérablement le mouvement horloger dans lequel ils sont intégrés.

Par ailleurs, pour des raisons esthétiques, il peut être recherché d'afficher concomitamment les phases de Lune et de Terre.

L'invention répond à ce besoin, tout en simplifiant au maximum la cinématique permettant l'affichage simultané des phases de Lune et de Terre.

### Résumé de l'invention

L'invention concerne, à cet effet, un dispositif d'affichage d'une phase de Lune et d'une phase de Terre pour mouvement horloger. Le dispositif d'affichage comporte un afficheur comprenant une pluralité de représentations graphiques symbolisant respectivement différentes phases successives d'un corps céleste, un cadran pourvu de deux guichets agencés de sorte à faire apparaitre concomitamment deux représentations graphiques dont une symbolise une phase de Lune et dont l'autre symbolise une phase de Terre, et un mécanisme d'entraînement configuré pour entraîner l'afficheur en déplacement séquentiel.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, l'afficheur est sous la forme d'un anneau et comporte une pluralité de représentations graphiques et autant de dents par lesquelles l'afficheur est destiné à être entraîné dans un déplacement séquentiel par le mécanisme d'entraînement.

Dans des modes particuliers de réalisation, l'afficheur est sous la forme d'un anneau et comporte trente représentations graphiques et trente dents par lesquelles l'afficheur est destiné à être entraîné en déplacement par le mécanisme d'entraînement, à raison d'un pas par jour, les deux guichets étant agencés de façon diamétralement opposée l'un par rapport à l'autre.

Dans des modes particuliers de réalisation, au moins un des guichets comporte une glace de guichet conférant à la représentation graphique un aspect différent de celui de la représentation graphique visible dans l'autre guichet.

Dans des modes particuliers de réalisation, dans lequel les représentations graphiques de l'afficheur sont transparentes ou translucides, de sorte qu'à travers un ou chacun des guichets est visible un décor agencé en face d'un côté de l'afficheur opposé au cadran permettant de distinguer la phase de Lune de la phase de Terre dans les guichets.

Dans des modes particuliers de réalisation, le ou les décors sont sous la forme d'une surface colorée.

Dans des modes particuliers de réalisation, le mécanisme d'entraînement comporte une roue des heures d'un rouage de minuterie, à laquelle est reliée cinématiquement une roue de transmission par un renvoi, la roue de transmission étant destinée à coopérer, par l'intermédiaire d'un doigt d'entraînement qu'elle porte, avec des dents de l'afficheur.

Dans des modes particuliers de réalisation, le dispositif d'affichage comprend un mécanisme de correction doté d'un organe de commande configuré pour être cinématiquement lié avec un correcteur par l'intermédiaire d'un train de renvois.

Selon un autre objet, la présente invention concerne une montre comprenant un mouvement horloger doté d'un dispositif d'affichage d'une phase de Lune et d'une phase de Terre tel que précédemment décrit.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de face d'une montre comprenant un dispositif d'affichage d'une phase de Lune et d'une phase de Terre selon un exemple de réalisation de l'invention,
- la figure 2 représente une vue en perspective de la montre de la figure 1 dans laquelle des composants ont été masqués de sorte à faire apparaitre le dispositif d'affichage.

On note que les figures ne sont pas nécessairement dessinées à l'échelle pour des raisons de clarté.

### Description détaillée de l'invention

La figure 1 représente une montre 10 comprenant un mouvement horloger doté d'un dispositif d'affichage 100 d'une phase de Lune et d'une phase de Terre selon l'invention.

Dans l'exemple de réalisation de l'invention représenté sur les figures, le dispositif d'affichage 100 comporte un afficheur 110 sous la forme d'un anneau comprenant une pluralité de représentations graphiques 120 symbolisant respectivement différentes phases successives d'un corps céleste. Le corps céleste représente la Terre ou la Lune, comme décrit plus en détail dans la suite du texte.

Dans l'exemple préféré de réalisation de l'invention et tel que visible sur la figure 2, l'afficheur 110 présente préférentiellement trente représentations graphiques 120. En effet, comme indiqué dans la suite du texte, l'afficheur 110 est prévu pour être entraîné dans une rotation séquentielle à raison d'un pas par jour et de sorte à réaliser un tour en trente jour.

Alternativement, il peut être envisagé que l'afficheur 110 présente moins de trente représentations graphiques 120, par exemple vingt-huit ou vingt-neuf, ou plus de trente, par exemple trente et une.

Le dispositif d'affichage 100 comprend un cadran 130, représenté sur la figure 1, agencé au-dessus de l'afficheur 110 afin de masquer l'ensemble des représentations graphiques 120 à l'exception de deux, diamétralement opposées, visibles à travers des guichets 131 dont est doté le cadran 130. Plus précisément, le cadran 130 est pourvu de deux guichets 131 agencés de sorte à faire apparaitre concomitamment deux représentations graphiques 120 diamétralement opposées, dont une symbolise une phase de Lune et dont l'autre symbolise une phase de Terre.

Il y a lieu de noter que les guichets 131, et par conséquent les représentations graphiques 120 visibles, sont agencés de façon diamétralement opposée, c'est-à-dire qu'ils forment un angle de 180 degrés, lorsque l'afficheur présente un nombre pair de représentations graphiques 120.

À titre d'exemple, un des guichets 131 peut comporter une glace de guichet conférant à la représentation graphique 120 un aspect différent de celui de la représentation graphique 120 visible dans l'autre guichet 131, de sorte qu'un utilisateur puisse différencier la phase de Lune et la phase de Terre. À cet effet, la glace de guichet peut présenter une teinte, par exemple bleue ou grise, ou la glace de guichet peut encore comporter un décor ou un marquage symbolisant des continents ou des cratères.

Il est également envisageable qu'un décor soit réalisé sur le cadran 130, à proximité d'au moins un des guichets 131, par exemple au niveau de leur périphérie, afin d'indiquer dans quel guichet 131 la phase de Lune ou respectivement la phase de Terre est représentée.

Il est encore envisageable que ce ou ces décors soient présents sous l'afficheur 110, c'est-à-dire en face d'un côté de l'afficheur 110 opposé au cadran 130, et soient visibles à travers le ou les guichets 131. Le ou les décors sont par exemple sous la forme d'une surface de couleur, par exemple formée par une pastille, lumineuse ou non. Dans ce cas, les représentations graphiques 120 sont transparentes ou translucides. En particulier, elles peuvent être formées par des découpes traversantes réalisées dans l'afficheur 110.

Sur la figure 1, les guichets 131 présentent une forme circulaire correspondante à la forme de la représentation graphique 120 symbolisant une phase de corps céleste plein. Toutefois, les guichets 131 peuvent présenter toutes formes et toutes dimensions adaptées à la visualisation des représentations graphiques 120.

Les représentations graphiques 120 sont agencées de sorte à être régulièrement réparties autour de l'afficheur 110 pour que deux représentations graphiques 120 diamétralement opposées symbolisent des phases en opposition, comme le montre la figure 2. En effet, la fréquence d'apparition des phases de Lune est identique à celle des phases de Terre, et les phases de Lune et de Terre sont exactement opposées. Autrement dit, lorsque la surface de la Lune visible depuis la Terre diminue, la surface de la Terre visible depuis la Lune augmente dans des proportions identiques, et inversement.

Afin d'entraîner l'afficheur 110 en déplacement, le dispositif d'affichage 100 présente un mécanisme d'entraînement 140 préférentiellement constitué par un mécanisme d'entraînement de quantième. En particulier, comme le montre la figure 2, le mécanisme d'entraînement 140 comporte une roue des heures 141 d'un rouage de minuterie, entraînée en rotation par exemple de deux tours par jour, de façon connue de l'état de la technique. Le mécanisme d'entraînement 140 comporte également une roue de transmission 142 reliée cinématiquement à la roue des heures 141 par un renvoi 144 dans l'exemple de réalisation de l'invention représenté sur la figure 2. La roue de transmission 142 est destinée à coopérer avec l'afficheur 110 par l'intermédiaire d'un doigt d'entraînement 143, en particulier avec des dents 111 dont est pourvu l'afficheur 110 sur sa périphérie comme le montre la figure 2.

La denture de l'afficheur 110 comporte autant de dents 111 que le nombre de représentations graphiques 120, de sorte qu'à chaque pas de l'afficheur 110, une nouvelle représentation graphique 120 est visible à travers les guichets 131. Dans l'exemple de réalisation représenté sur la figure 2, la denture de l'afficheur 110 est agencée sur sa périphérie interne, mais elle pourrait également être agencée sur sa périphérie externe. Préférentiellement, comme le montre la figure 2, afin d'être entraînée de sorte à réaliser un tour en trente pas, la denture de l'afficheur 110 est composée de trente dents 111.

L'afficheur 110 est ici entraîné en déplacement séquentiel. Toutefois, il est envisageable d'entraîner l'afficheur de façon continue, en remplaçant le doigt d'entraînement 143 par une roue dentée engrenant avec la denture de l'afficheur 110.

De façon conventionnelle, la stabilité de la position de l'afficheur 110 est garantie par un sautoir, non représenté sur les figures, coopérant avec les dents 111.

Avantageusement, le dispositif d'affichage 100 peut comporter un mécanisme de correction 150 doté d'un organe de commande formé, dans l'exemple de réalisation de l'invention représenté sur les figures, par une tige de remontoir 151 liée à une couronne de remontoir 152. La tige de remontoir 151 est configurée pour être cinématiquement liée avec un correcteur 153 par l'intermédiaire d'un train de renvois 154. Un tel mécanisme de correction 150 est représenté sur les figures mais n'est pas décrit en détail dans le texte car bien connu en tant que tel par l'homme du métier.

La présente invention permet avantageusement de pouvoir tirer parti d'une conception existante d'une montre avec afficheur de quantième. En effet, la réalisation de l'invention requiert un minimum d'adaptation, seul le cadran 130 et l'afficheur 110 de la montre nécessitent d'être remplacés. Par ailleurs, grâce aux caractéristiques de l'invention, un mécanisme de correction rapide de quantième peut être facilement adapté pour la correction de la phase de Lune et de Terre.

De manière plus générale, il est à noter que les modes de mise en oeuvre et de réalisation considérés ci-dessus ont été décrits à titre d'exemples non limitatifs, et que d'autres variantes sont par conséquent envisageables.

Il y a lieu de noter que, pour des raisons de clarté, les composants du mouvement horloger connus de l'homme du métier ne sont pas décrits dans le présent texte et n'apparaissent pas sur les figures.

## Revendications

1. Dispositif d'affichage (100) d'une phase de Lune et d'une phase de Terre pour mouvement horloger, **caractérisé en ce qu'**il comporte un afficheur (110) comprenant une pluralité de représentations graphiques (120) symbolisant respectivement différentes phases successives d'un corps céleste, un cadran (130) pourvu de deux guichets (131) agencés de sorte à faire apparaitre concomitamment deux représentations graphiques (120) dont une symbolise une phase de Lune et dont l'autre symbolise une phase de Terre, et un mécanisme d'entraînement (140) configuré pour entraîner l'afficheur (110) en déplacement.

2. Dispositif d'affichage (100) selon la revendication 1, dans lequel l'afficheur (110) est sous la forme d'un anneau et comporte une pluralité de représentations graphiques (120) et autant de dents (111) par lesquelles l'afficheur (110) est destiné à être entraîné dans un déplacement séquentiel par le mécanisme d'entraînement (140).

3. Dispositif d'affichage (100) selon la revendication 1, dans lequel l'afficheur (110) est sous la forme d'un anneau et comporte trente représentations graphiques (120) et trente dents (111) par lesquelles l'afficheur (110) est destiné à être entraîné en déplacement par le mécanisme d'entraînement (140), à raison d'un pas par jour, les deux guichets (131) étant agencés de façon diamétralement opposée l'un par rapport à l'autre.

4. Dispositif d'affichage (100) selon l'une des revendications 1 à 3, dans lequel au moins un des guichets (131) comporte une glace de guichet conférant à la représentation graphique (120) un aspect différent de celui de la représentation graphique (120) visible dans l'autre guichet (131).

5. Dispositif d'affichage (100) selon l'une des revendications 1 à 3, dans lequel les représentations graphiques (120) de l'afficheur (110) sont transparentes ou translucides, de sorte qu'à travers un ou chacun des guichets (131) est visible un décor agencé en face d'un côté de l'afficheur (110) opposé au cadran (130) permettant de distinguer la phase de Lune de la phase de Terre dans les guichets (131).

6. Dispositif d'affichage (100) selon la revendication 5, dans lequel le ou les décors sont sous la forme d'une surface colorée.

7. Dispositif d'affichage (100) selon l'une des revendications 1 à 6, dans lequel le mécanisme d'entraînement (140) comporte une roue des heures (141) d'un rouage de minuterie, à laquelle est reliée cinématiquement une roue de transmission (142) par un renvoi (144), la roue de transmission (142) étant destinée à coopérer, par l'intermédiaire d'un doigt d'entraînement (143) qu'elle porte, avec des dents (111) de l'afficheur (110).

8. Dispositif d'affichage (100) selon l'une des revendications 1 à 7, comprenant un mécanisme de correction (150) doté d'un organe de commande configuré pour être cinématiquement lié avec un correcteur (153) par l'intermédiaire d'un train de renvois (154).

9. Montre (10) **caractérisé en ce qu'**elle comprend un mouvement horloger doté d'un dispositif d'affichage (100) d'une phase de Lune et d'une phase de Terre selon l'une des revendications 1 à 8.
